# EUROPÄISCHE PATENTSCHRIFT

(11) **EP 1 287 232 B1**
(45) Veröffentlichungstag und Bekanntmachung des Hinweises auf die Patenterteilung: **27.12.2006**
(21) Anmeldenummer: 01915304.8
(22) Anmeldetag: 28.02.2001
(51) Int. Cl.: F01B 3/00, F04B 1/20

(54) **AXIALKOLBENMASCHINE**
AXIAL PISTON ENGINE
MOTEUR A PISTON AXIAL

(30) Priorität: 08.06.2000 DE 10028336
(43) Veröffentlichungstag der Anmeldung: 05.03.2003
(73) Patentinhaber: Brueninghaus Hydromatik GmbH, 89275 Elchingen (DE)
(72) Erfinder: STÖLZER, Rainer, 89231 Neu-Ulm (DE)
(74) Vertreter: Körfer, Thomas
(86) Internationale Anmeldenummer: PCT/EP2001/002255
(87) Internationale Veröffentlichungsnummer: WO 2001/094751

(56) Entgegenhaltungen:
- DE-A- 3 222 210
- DE-A- 19 828 429
- US-A- 2 776 628
- US-A- 3 139 038
- US-A- 5 784 949

## Beschreibung

Die Erfindung betrifft eine Axialkolbenmaschine nach dem Oberbegriff des Anspruchs 1.

Eine Axialkolbenmaschine dieser Art ist in der DE 32 22 210 A1 beschrieben.

Bei Axialkolbenmaschinen ist es bekannt, den Gehäuseinnenraum als Zwischensammelbehälter für Leckfluid zu benutzen. Im Funktionsbetrieb der Axialkolbenmaschine sammelt sich im Gehäuseinnenraum eine gewisse Menge Lecköl an, das unter einem Niederdruck steht und durch einen Abführungsspalt oder einen Abführungskanal zu einem Tank abfließt. Das im Gehäuseinnenraum befindliche Leckfluid kann der Schmierung von bewegten Teilen der Axiakolbenmaschine dienen. Es ist außerdem vorteilhaft, wenn das Leckfluid als Film zwischen den Anlageflächen von nicht relativ zueinander bewegten Teilen vorhanden ist, wodurch Kontaktkorrosion und aus Vibrationen resultierender Abrieb vermieden oder zumindest vermindert werden. Es ist im übrigen vorteilhaft, wenn das hydraulische Fluid möglichst ungehindert zu den gewünschten Schmierstellen gelangen kann. Dies ist dann nicht gewährleistet, wenn im Gehäuseinnenraum eine Barriere vorhanden ist, die eine gewünschte Zuführung des Fluids zur Schmierstelle verhindert. Eine solche Barriere bildet eine Vielzahnkupplung zwischen zwei Teilen der Axialkolbenmaschine in deren Gehäuseinnenraum. Zweck einer Vielzahnkupplung ist es, zwei Teile starr miteinander zu verbinden, z. B. gegen eine relative Verdrehung zueinander. Eine solche Vielzahnkupplung kann bei der Axialkolbenmaschine der eingangs angegebenen Art zwischen einer Triebwelle und einer darauf gelagerten Zylindertrommel vorgesehen sein. Da eine Vielzahnkupplung beträchtliche Kupplungskräfte übertragen soll, ist man bestrebt, die aneinanderliegenden Flächen der Vielzahnkupplung nicht nur im Bereich der Flanken der Zähne und der Zahnlücken so zu formen, daß sie weitgehend dicht aneinanderliegen. Hierdurch bildet die Vielzahnkupplung eine Flüssigkeitsbarriere, die den Zugang des hydraulischen Fluids zu beiden Seiten der Vielzahnkupplung verhindert oder zumindest vermindert.

Es ist aus der vorgenannten DE 32 22 210 A1 auch bekannt, einen auf der Triebwelle gelagerten Stützring mit einer kugelabschnittsförmigen Stützfläche für eine Halteplatte zum Zurückhalten von Gleitschuhen durch am Umfang der Triebwelle einander gegenüberliegende und axial angeordnete Druckstifte in der Arbeitsstellung zu positionieren, wobei die Druckstifte gleitend verschiebbar in Bohrungen gelagert sind, die sich im Bereich der Vielzahnkupplung zwischen dem Stützring auf der einen Seite der Vielzahnkupplung und einem Druckring auf der anderen Seite der Vielzahnkupplung erstrecken. Der Druckring ist durch eine Druckfeder gegen die Druckstifte und gegen den Stützring vorgespannt, wobei das dem Druckring abgewandte Ende der Druckfeder die Zylindertrommel gegen eine Steuerscheibe elastisch vorspannt. Auch bei dieser Ausgestaltung bildet die Vielzahnkupplung eine Barriere, die das Fluid daran hindert, von der einen Seite zur anderen Seite der Vielzahnkupplung zu strömen. Dies ist bei der bekannten Ausgestaltung deshalb besonders problematisch, weil das Fluid daran gehindert ist, in einen Ringfreiraum zwischen der Triebwelle und der Zylindertrommel zu strömen. Ein im Bereich einer Steuerscheibe angeordnetes Wälzlager zur Drehlagerung der Triebwelle an der betreffenden Gehäusewand ist hierdurch von einer intensiven Durchströmung, Schmierung und Kühlung vom hydraulischen Fluid getrennt.

Außerdem ist die Verzahnung dann geschwächt, wenn sich die Bohrungen für die Druckstifte mitten durch die Zähne erstrecken oder im Bereich eines Druckstiftes ein Zahn ausgelassen wird.

In der DE 198 28 429 A1 ist eine Axialkolbenmaschine mit einer der vorbeschriebenen Rückzugvorrichtung ähnlichen Rückzugvorrichtung mit Druckstiften beschrieben. Bei dieser vorbekannten Ausgestaltung sind drei auf dem Umfang verteilt angeordnete Druckstifte jeweils in einem ersten Durchführungskanal verschiebbar gelagert, der im Fußbereich eines fehlenden Zahns der Zylindertrommel angeordnet ist. Bei dieser nicht gattungsgemäßen Ausgestaltung bilden die fehlenden Zähne zweite Durchführungskanäle für das Fluid. Auch bei dieser Ausgestaltung ist die Stabilität bzw. Festigkeit der Zahnringkupplung wegen des Fehlens von Zähnen beeinträchtigt.

Der Erfindung liegt die Aufgabe zugrunde, eine Axialkolbenmaschine der eingangs angegebenen Art so auszugestalten, daß bei Gewährleistung einer stabilen Ausgestaltung die Vielzahnkupplung eine Strömungsdurchführung und/oder eine mechanische Durchführung von der einen Seite zur anderen Seite der Vielzahnkupplung ermöglicht.

Diese Aufgabe wird durch die Merkmale des Anspruchs 1 gelöst. Vorteilhafte Weiterbildungen der Erfindung sind in den Unteransprüchen beschrieben.

Bei der erfindungsgemäßen Ausgestaltung ist eine Fluidströmung durch den Durchführungskanal von der einen Seite zu der anderen Seite der Vielzahnkupplung möglich, so daß im Funktionsbetrieb das Fluid zu beiden Seiten der Vielzahnkupplung gelangt und die Schmierung in diesen Bereichen gewährleistet ist. Da der wenigstens eine erfindungsgemäße Durchführungskanal in einer Zahnkopffläche und/oder in einer gegenüberliegenden Zahnlückengrundfläche angeordnet ist, befindet er sich in einem Bereich, der bezüglich einer Schwächung unempfindlich ist und die Flanken der Zähne bzw. Zahnlücken unbeeinträchtigt sind.

Da die Hauptbelastungszone der Vielzahnkupplung sich im Bereich der Flanken befindet, führt die erfindungsgemäße Ausgestaltung somit weder zu einer wesentlichen Schwächung des Querschnitts der Zähne noch zu einer Verringerung der Flächenpressung. Die Stabilität und Lebensdauer der Vielzahnkupplung bleibt somit trotz des Vorhandenseins eines oder mehrerer auf dem Umfang verteilt angeordneter Durchführungskanäle erhalten.

Es ist aus strömungstechnischen Gründen vorteilhaft, mehrere Durchführungskanäle vorzugsweise gleichmäßig auf dem Umfang der Verzahnung verteilt anzuordnen. Es ist auch möglich, den Durchführungskanal nur in einer der einander gegenüberliegenden Zahnkopffläche und Zahnlückengrundfläche oder einander gegenüberliegend in beiden Flächen anzuordnen. Letzteres führt zu einem gemeinsamen Durchführungskanal vergrößerten Querschnitts.

Die Querschnittsform des wenigstens einen Durchführungskanals kann unterschiedlich und an konstruktive Gegebenheiten angepaßt sein. Eine gerundete oder halbrunde oder U-förmige Querschnittsform ist zwecks Vermeidung einer Kerbwirkung vorteilhaft. Die Querschnittsform kann jedoch auch eckig oder hohlkeilförmig ausgebildet sein, was aus fertigungstechnischen und weiter unten noch genannten Gründen vorteilhaft ist.

Der erfindungsgemäße wenigstens eine Durchführungskanal kann jedoch auch dazu dienen, einen Stift als Teil der Axialkolbenmaschine aufzunehmen, z. B. einen vorbeschriebenen Druckstift, der sich zwischen zwei auf beiden Seiten der Vielzahnkupplung angeordneten und axial bewegbaren Bauteilen erstreckt, z. B. zwischen einer Druckfeder und einem Stützring für eine Rückzugeinrichtung. Der Druckstift durchfaßt den Durchführungskanal und kann z. B. darin mit geringem Bewegungsspiel gleitend geführt sein. In diesem Fall dient der Durchführungskanal nicht dazu, eine Strömungsverbindung zwischen beiden Seiten der Vielzahnkupplung zu schaffen, sondern er dient dazu, eine sich durch den Durchgangskanal erstreckende mechanische Verbindung zu ermöglichen, und zwar ebenfalls ohne die Stabilität der Verzahnung wesentlich zu beeinträchtigen.

In diesem Falle kann der Stift im Durchführungskanal mit geringem Bewegungsspiel gleitbeweglich geführt sein, so daß eine Fluiddurchführung nicht vorhanden ist. Wenn der wenigstens eine Durchführungskanal mit einem hinreichend größeren Querschnitt ausgebildet ist als der Stift, dann kann die erfindungsgemäße Ausgestaltung einen Durchgang sowohl für die mechanische Verbindung als auch für das Fluid bilden.

Der Durchführungskanal ist zur Zahnkopffläche bzw. Zahnlückengrundfläche hin offen. Der Vorteil dieser Ausgestaltung besteht darin, daß sich der wenigstens eine Durchführungskanal als Nut einfach und kostengünstig herstellen läßt, z. B. durch eine spanabhebende Bearbeitung mit einem Stoßwerkzeug, einem Räumwerkzeug, einem Rollhämmerwerkzeug oder einem Fräswerkzeug, insbesondere bei Einbeziehung des Profils in die Fräsergeometrie.

Nachfolgend werden die Erfindung und weitere durch sie erzielbare Vorteile anhand von bevorzugten Ausgestaltungen eines vorteilhaften Ausführungsbeispiels näher erläutert. Es zeigen:
- Fig. 1: eine erfindungsgemäße Axialkolbenmaschine im axialen Schnitt;
- Fig. 2: den Teilschnitt II-II in Fig. 1 mit mehreren abgewandelten Ausgestaltungen;
- Fig. 3: einen dem Teilschnitt entsprechenden Schnitt in weiter abgewandelter Ausgestaltung;
- Fig. 4: eine erfindungsgemäße Axialkolbenmaschine im axialen Schnitt in weiter abgewandelter Ausgestaltung;
- Fig. 5: den Teilschnitt V-V in Fig. 4;
- Fig. 6: einen dem Teilschnitt V-V entsprechenden Schnitt in abgewandelten Ausgestaltungen und
- Fig. 7: einen dem Teilschnitt V-V entsprechenden Schnitt in weiter abgewandelten Ausgestaltungen.

Die beispielhaft dargestellte Axialkolbenmaschine 1 weist ein geschlossenes Gehäuse 2 auf mit einem topfförmigen Gehäuseteil 3, dessen Gehäuseinnenraum 4 durch ein sogenanntes Anschlußteil 5 lösbar verschlossen ist, das im Sinne eines Deckels am freien Rand des Gehäuseteils 3 durch andeutungsweise dargestellte Schrauben 6 verschraubt ist. Im Gehäuse 2 ist eine Triebwelle 7 drehbar gelagert, die die Bodenwand 3a des topfförmigen Gehäuses 3 in einem Lagerloch 8 durchsetzt und durch Wälzlager 9, 11 mittelbar oder unmittelbar an der Bodenwand 3a des topfförmigen Gehäuses 3 und am Anschlußteil 5 frei drehbar gelagert ist. An der Innenseite des Anschlußteils 5 ist eine Steuerscheibe 13 mit etwa parallel zur Drehachse 7a der Triebwelle 7 einander gegenüberliegend verlaufenden Steuerkanälen 14, die jeweils mit einer Zuführungsleitung 15 und einer Abführungsleitung 16 im Anschlußteil 5 verbunden sind, angeordnet. An der Innenseite der Steuerscheibe 13 liegt eine Zylindertrommel 17 an, die mit einem Längsloch 18 auf der Triebwelle 7 sitzt und damit durch eine Vielzahnkupplung 19 drehfest verbunden ist, die beim vorliegenden Ausführungsbeispiel nur in einem der Steuerscheibe 13 abgewandten Endbereich der Zylindertrommel 17 und einem diesem radial benachbarten Längsbereich der Triebwelle 7 angeordnet ist.

In der Zylindertrommel 17 sind auf dem Umfang verteilt mehrere sich etwa achsparallel erstreckende Kolbenbohrungen 21 angeordnet, die an ihren den Steuerkanälen 14 zugewandten Enden durch verjüngte Zuführungs- und Abführungskanäle 22 mit den Steuerkanälen 14 verbunden sind und an der der Steuerscheibe 13 abgewandten Seite aus der Zylindertrommel 17 ausmünden. In den Kolbenbohrungen 21 sind Kolben 23 axial hin und her verschiebbar gelagert, die mit ihren der Steuerscheibe 13 zugewandten Enden Arbeitskammern 24 in den Kolbenbohrungen 21 begrenzen und mit ihren der Steuerscheibe 13 abgewandten Kopfenden aus der Zylindertrommel 17 herausragen und mittels Stützgelenken 25, insbesondere Kugelgelenken, in einer schrägverlaufenden Querebene an einer Schrägscheibe 26 axial abgestützt sind. Bei einer vorliegenden Axialkolbenmaschine 1 in Schrägscheibenbauweise ist die Schrägscheibe 26 durch eine sogenannte Schrägscheibe gebildet, die bei einer Axialkolbenmaschine 1 unveränderlichen Durchsatzvolumens starr und bei einer Axialkolbenmaschine 1 veränderlichen Durchsatzvolumens um eine sich rechtwinklig zur Drehachse 7a erstreckende Schwenkachse 27 schwenkbar gelagert ist und durch eine an sich bekannte und nicht dargestellte Verstellvorrichtung verstellbar und in der jeweils eingestellten Position feststellbar ist. Hierzu können hohlzylinderabschnittsförmige Lagerflächen 31a an der Schwenkscheibe und einem Schwenklager dienen. Die Schrägscheibe weist an ihrer der Zylindertrommel 17 zugewandten Seite eine Schrägfläche 26a auf, an der die Kolben 23 mittels Gleitschuhen 29 abgestützt sind, die durch die Stützgelenke 25 mit den Kopfenden der Kolben 23 allseitig schwenkbar verbunden sind.

Beim vorliegenden Ausführungsbeispiel ist die Schrägscheibe 26 an der Bodenwand 3a gelagert, wobei hierzu ein Lagerring 31 vorgesehen sein kann, der an der Bodenwand 3a abgestützt ist und ein Lagerloch aufweist, in dem das zugehörige Wälzlager 9 gelagert ist. In der Schrägscheibe 26 ist ein axiales Durchgangsloch angeordnet, durch das sich die Triebwelle 7 mit Bewegungsspiel hindurch erstreckt.

Im Funktionsbetrieb der Axialkolbenmaschine 1 rotieren die Triebwelle 7 und die Zylindertrommel 17 gemeinsam um die Drehachse 7a, wobei die Kolben aufgrund der schrägen Ebene an der Schrägscheibe 26, hier an der Schrägfläche 26a, in den Kolbenbohrungen 21 hin und her verschoben werden. Dabei kann die Axialkolbenmaschine 1 im Pumpenbetrieb oder im Motorbetrieb arbeiten. Um ein Abheben der Gleitschuhe 29 von der Schrägfläche 26a zu verhindern, ist den Gleitschuhen 29 eine Rückzugvorrichtung 33 zugeordnet, die die Gleitschuhe 29 in Anlage an der Schrägfläche 26a hält und beim vorliegenden Ausführungsbeispiel durch eine Rückzugscheibe 33 gebildet ist, die mit Lochrändern 35 Flansche 29a der Gleitschuhe 29 in an sich bekannter Weise hintergreift. Die Rückzugscheibe 33 ist mit einer kugelzonenförmigen konkaven Lagerfläche 37 an einer entsprechend kugelzonenförmigen konvexen Lagerfläche 38 an einem Stützring 39 axial abgestützt, der mit einem Lagerloch 41 axial verschiebbar auf der Triebwelle 7 gelagert ist und in Richtung auf die Zylindertrommel 17 mit einer Kraft abgestützt ist, die größer ist, als die Abhebekräfte. Der Stützring 39 ist vorzugsweise durch eine zweite Vielzahnkupplung 19a drehfest mit der Triebwelle 7 verbunden, wobei die Zähne 43a gemeinsam für beide Vielzahnkupplungen vorgesehen und entsprechend lang sein können.

Um eine gute Abdichtung zwischen der Zylindertrommel 17 und der Steuerscheibe 13 zu erreichen, ist es vorteilhaft, die Zylindertrommel 17 mit einer axialen elastischen Kraft gegen die Steuerscheibe 13 vorzuspannen. Beim Ausführungsbeispiel nach Fig. 1 werden für die Gleitschuhe 29 und die Zylindertrommel 17 Andruckkräfte durch eine gemeinsame axial wirksame Feder 42 erzeugt, die z. B. zwischen dem Stützring 39 und der Zylindertrommel 17 angeordnet sein kann und diese Teile auseinanderdrückt.

Wie insbesondere aus Fig. 2 zu entnehmen ist, besteht die Vielzahnkupplung 19 aus einer Mehrzahl von an der Mantelfläche der Triebwelle 7 bzw. an der Innenmantelfläche der Zylindertrommel 13 angeordneten und jeweils in Umfangsrichtung einander regelmäßig abwechselnd folgenden Zähnen 43a, 44a und Zahnlücken 43b, 44b deren Hauptform und Größe jeweils so ausgebildet ist, daß die Zähne die Zahnlücken im wesentlichen ausfüllen. Bei der Drehmitnahme im Funktionsbetrieb werden die Zähne jeweils in Umfangsrichtung belastet, wobei in Umfangsrichtung wirksame Druckkräfte übertragen werden, die eine bestimmte Flächenpressung an den die Zähne 43a, 44a begrenzenden Zahnflanken 43c, 44c erzeugen. Die sich zwischen den Flanken 43c, 44c erstreckenden Flächen sind mit Kopfflächen 43d, 44d und Zahnlückengrundflächen 43e, 44e bezeichnet.

Aufgrund der soweit beschriebenen Formgebung bildet die Vielzahnkupplung 19 aufgrund der verhältnismäßig dichten Anlage eine Sperrwand bzw. Barriere, die eine Strömung des Fluids zwischen den zu beiden Seiten der Vielzahnkupplung 19 angeordneten Innenraumabschnitten 4a, 4b verhindert. Um eine Strömung und somit einen Fluidaustausch zwischen dem Innenraumabschnitten 4a, 4b zu ermöglichen, weist die Verzahnung vorzugsweise mittig in wenigstens einer Zahnkopffläche 43d, 44d und/oder in wenigstens einer Zahnlückengrundfläche 43e, 44e der Triebwelle 7 und/oder der Zylindertrommel 17 einen Durchführungskanal 45 auf, der somit die beiden Innenraumabschnitte 4a, 4b miteinander verbindet, so daß eine Strömung stattfinden kann. Hierdurch werden die Schmierung jeweils zugehöriger Flächen verbessert und Verschleiß, Abrieb und Kontaktkorrosion verhindert oder zumindest vermindert. Wenn ein Innenraumabschnitt 4a, 4b an einem Leckageabfluß angeschlossen ist, dient der Durchführungskanal auch dazu, den anderen Innenraumabschnitt 4b mit dem Leckageabfluß zu verbinden.

Der wenigstens eine Durchführungskanal 45 hat wegen seiner Ausmündung zur zugehörigen Kopf- oder Grundfläche 43d, 44d, 43e, 44e eine Nut, die sich in einem Arbeitsschritt mit dem Zahnprofil herstellen läßt, z. B. durch ein Räum-, Stoß- oder Rollhammer-Werkzeug. Um die Querschnittsfläche des Durchgangskanals 45 zu vergrößern, ist es vorteilhaft, Durchführungskanäle 45 in beiden einander gegenüberliegenden Zahnkopfflächen 43d und/oder 44d und Zahnlückengrundflächen 43e und/oder 44e einander radial gegenüberliegend anzuordnen. Wenn mehrere Durchführungskanäle 45 einander gegenüberliegend oder allein auf dem Umfang verteilt angeordnet sind, läßt sich der wirksame Strömungsquerschnitt weiter vergrößern.

Die Querschnittsform des wenigstens einen Durchführungskanals 45 kann gerundet (Fig. 2 und 5) oder kreisbogenabschnittförmig gekrümmt (Fig. 7) oder eckig (Fig. 3 und 6) sein, z. B. viereckig oder dreieckig geformt sein. Dabei können die Durchführungskanäle 45 in den Zahnkopfflächen 43d, 44d und/oder in den Zahnlückengrundflächen 43e, 44e der Triebwelle 7 und/oder der Zylindertrommel 17 einander in Umfangsrichtung direkt folgend oder bei Auslassung einer oder mehrerer Zannkopfflächen 43d, 44d und/oder Zahnlückengrundflächen 43e, 44e angeordnet sein. Die vorgenannten und noch zu beschreibenden Ausführungsbeispiele können wahlweise in Kombination oder jeweils für sich angewandt werden.

Bei den Ausführungsbeispielen nach Fig. 4 bis 7, bei denen gleiche oder vergleichbare Teile mit gleichen Bezugszeichen versehen sind, ist die Feder 42 auf der der Steuerscheibe 13 zugewandten Seite der Vielzahnkupplung 19 in einem zwischen der Zylindertrommel 17 und der Triebwelle 7 angeordneten Ringraum angeordnet und vorzugsweise durch eine Wendelfeder gebildet, die mit ihrem der Steuerscheibe 13 zugewandten Ende gegen eine innere Schulterfläche 47 an der Zylindertrommel 17 drückt und diese gegen die Steuerscheibe 13 vorspannt. Das der Steuerscheibe 13 abgewandte Ende der Feder 42 spannt mit mehreren einander gegenüberliegend angeordneten axialen Druckstiften 48, die sich durch jeweils einen Durchführungskanal 45 bis zum Stützring 39 erstrecken, die Rückzugvorrichtung 33 vor. Zwischen den Druckstiften 48 und der Feder 42 kann ein Druckring 49 angeordnet sein. Die Länge der Druckstifte 48 ist größer bemessen, als die axiale Länge der Vielzahnkupplung 19, so daß sie in den Ringraum 46 hineinragen. Es sind mehrere, auf dem Umfang verteilt angeordnete Druckstifte 48 und diese aufnehmende Durchführungskanäle 45 vorhanden, um die axiale Andruckkraft auf dem Umfang zu verteilen.

Bei diesen Ausführungsbeispielen bilden die Durchführungskanäle 45 axiale Führungen für die Druckstifte 48. Wenn die Querschnittsform und -größe der Durchführungskanäle 45 mit einem geringen Bewegungsspiel an die Querschnittsform und -größe der Druckstifte 48 angepaßt ist, erfüllen die Durchführungskanäle 45 ausschließlich eine Führungsfunktion für die Druckstifte 48. In einem solchen Fall kann durch einen anderen Strömungsdurchgang dafür gesorgt sein, daß das Fluid von dem einen Gehäuseinnenraumabschnitt 4a zu dem anderen 4b, hier in den Ringraum 46 und zum Wälzlager 11, gelangt, um diesen Bereich zu schmieren und ggf. auch zu kühlen und/oder zu spülen. Eine angepaßte Querschnittsform ergibt sich z. B. dann, wenn zwei z. B. halbrunde Durchführungskanäle 45 einander gegenüberliegend angeordnet sind, in die ein gemeinsamer runder oder viereckiger Druckstift 48 mit geringem Bewegungsspiel einfaßt, wie es Fig. 7 rechts zeigt.

Es ist vorteilhaft, die Durchführungskanäle 45 so auszugestalten, daß sie sowohl eine Führungsfunktion für die Druckstifte 48 bilden als auch wenigstens einen Durchgang für das Fluid bilden. Dies kann dadurch erreicht werden, daß die Anzahl der Durchführungskanäle 45 größer ist als die Anzahl der Druckstifte 48 und somit wenigstens ein Durchführungskanal 45 als freier Durchgang dienen kann. Dies kann aber auch dadurch erreicht werden, daß die Querschnittsform der Durchführungskanäle 45 und die der Druckstifte 48 unterschiedlich ist. Hierzu bietet sich eine eckige Form für die Durchführungskanäle 45 und eine runde Form für die Druckstifte 48 an. Auch in diesem Fall können einander gegenüberliegende, z. B. im Querschnitt eckige Durchführungskanäle 45 einen gemeinsamen Druckstift 48 unterschiedlicher, z. B. runder Querschnittsform, aufnehmen, wie es Fig. 7 links zeigt. Dabei können die Durchführungskanäle 45 eine Führungsfunktion auf die Druckstifte 48 ausüben, indem Letztere linienförmig geführt sind und freie Durchführungskanalquerschnitte 45a verbleiben, durch die ein Fluidstrom stattfinden kann.

Allen erfindungsgemäßen Ausführungsbeispielen ist gemeinsam, daß eine Schwächung der Zahnflanken 43c und 44c vermieden wird. Da keine Zähne 43a, 44a entfallen, wird trotz der Durchführungskanäle 45 eine effektive Verbindung zwischen Triebwelle 7 und Zylindertrommel 17 geschaffen.

## Patentansprüche

1. Axialkolbenmaschine (1) mit einem Gehäuse (2), in dessen Gehäuseinnenraum (4) eine Zylindertrommel (17) und eine axial neben ihr angeordnete Schrägscheibe (26) angeordnet sind,
wobei in der Zylindertrommel (17) mehrere, sich etwa parallel zu ihrer Mittelachse erstreckende Kolbenbohrungen (21) angeordnet sind, in denen Kolben (23) verschiebbar geführt sind, deren der Schrägscheibe (26) zugewandte Kolbenenden an der Schrägscheibe (26) abgestützt sind,
wobei im Gehäuse (2) eine Triebwelle (7) drehbar gelagert ist, die durch eine Vielzahnkupplung (19) mit in Umfangsrichtung regelmäßig abwechselnd angeordneten und ineinandergreifenden Zähnen (43a, 44a) und Zahnlücken (43b, 44b) drehfest mit einem Maschinenteil verbunden ist, und
wobei im Bereich der Vielzahnkupplung (19) wenigstens ein sich im wesentlichen parallel zur Drehachse der Triebwelle (7) und von der einen Seite bis zur anderen Seite der Vielzahnkupplung (19) erstreckender Durchführungskanal (45) angeordnet ist,
**dadurch gekennzeichnet,**
**dass** der Durchführungskanal (45) in einer Zahnkopffläche (43b, 44e) und/oder in einer ihr gegenüberliegenden Zahnlückengrundfläche (44e, 43b) angeordnet ist, und
**dass** der Durchführungskanal (45) eine Nut hat und zu der zugehörigen Zahnkopffläche (43b, 44e) und/oder Zahnlückengrundfläche (44e, 43b) ausmündet.

2. Axialkolbenmaschine nach Anspruch 1,
**dadurch gekennzeichnet,**
**dass** die Querschnittsform des Durchführungskanals (45) gerundet oder U-förmig ist.

3. Axialkolbenmaschine nach Anspruch 1,
**dadurch gekennzeichnet,**
**dass** die Querschnittsform des Durchführungskanals (45) eckig z. B. drei- oder viereckförmig ist.

4. Axialkolbenmaschine nach einem der vorherigen Ansprüche,
**dadurch gekennzeichnet,**
**dass** der Durchführungskanal (45) sich in beiden einander gegenüberliegenden Zahnkopfflächen (43d) und Zahnlückengrundflächen (44d) erstreckt.

5. Axialkolbenmaschine nach einem der vorherigen Ansprüche,
**dadurch gekennzeichnet,**
**dass** mehrere Durchführungskanäle (45) auf dem Umfang verteilt jeweils in einer Zahnkopffläche (43d, 44d) und/oder Zahnlückengrundfläche (43e, 44e) angeordnet ist.

6. Axialkolbenmaschine nach Anspruch 5,
**dadurch gekennzeichnet,**
**dass** in mehreren auf dem Umfang verteilt angeordneten Durchführungskanälen (45) jeweils ein Druckstift (48) als Teil einer mechanischen Durchführungs- bzw. Verbindungsvorrichtung angeordnet ist, der vorzugsweise länger bemessen ist als die Vielzahnkupplung (19).

7. Axialkolbenmaschine nach Anspruch 6,
**dadurch gekennzeichnet,**
**dass** die Druckstifte (28) durch die Kraft einer Feder (42) gegen eine Rückzugvorrichtung (33) für Gleitschuhe (29) vorgespannt sind.

8. Axialkolbenmaschine nach Anspruch 6 oder 7,
**dadurch gekennzeichnet,**
**dass** die Querschnittsform und -größe der Durchführungskanäle (45) an die Querschnittsform und -größe der Druckstifte (48) angepaßt ist.

9. Axialkolbenmaschine nach einem der Ansprüche 6 bis 8,
**dadurch gekennzeichnet,**
**dass** die Durchführungskanäle (45) und die darin angeordneten Druckstifte (48) unterschiedliche Querschnittsformen aufweisen.

10. Axialkolbenmaschine nach einem der Ansprüche 6 bis 9,
**dadurch gekennzeichnet,**
**dass** die Druckstifte (48) eine runde Querschnittsform aufweisen.

11. Axialkolbenmaschine nach einem der Ansprüche 6 bis 10,
**dadurch gekennzeichnet,**
**dass** zwischen den der Rückzugvorrichtung (33) abgewandten Enden der Druckstifte (48) und einer insbesondere durch eine Wendelfeder gebildete Druckfeder (42) ein Druckring (49) angeordnet ist.

12. Axialkolbenmaschine nach Anspruch 11,
**dadurch gekennzeichnet,**
**dass** der Druckring (49) und die Druckstifte (48) einstückig ausgebildet sind.

## Claims

1. Axial piston engine (1) having a housing (2), the housing interior (4) of which contains a cylinder drum (17) and a swash plate (26) disposed axially adjacent to the latter,
wherein disposed in the cylinder drum (17) and extending substantially parallel to the centre line of the latter is a plurality of piston bores (21), in which pistons (23) are displaceably guided, of which the piston ends facing the swash plate (26) are supported against the swash plate (26),
wherein a driving shaft (7) is rotatably mounted in the housing (2) and is connected non-rotatably to a engine part by a regular alternating arrangement of mutually meshing teeth (43a, 44a) and tooth spaces (43b, 44b) in peripheral direction, and
wherein disposed in the region of the multitooth coupling (19) is at least one through-channel (45), which extends substantially parallel to the axis of rotation of the driving shaft (7) and from the one side of the multitooth coupling (19) to the other,
**characterized in**
**that** the through-channel (45) is disposed in a tooth tip surface (43b, 44e) and/or in a tooth space bottom surface (44e, 43b) lying opposite the latter, and
**that** the through-channel (45) has a groove and discharges in the direction of the associated tooth tip surface (43b, 44e) and/or tooth space bottom surface (44e, 43b).

2. Axial piston engine according to claim 1,
**characterized in**
**that** the cross-sectional shape of the through-channel (45) is rounded or U-shaped.

3. Axial piston engine according to claim 1,
**characterized in**
**that** the cross-sectional shape of the through-channel (45) is polygonal, e.g. triangular or square.

4. Axial piston engine according to one of the preceding claims,
**characterized in**
**that** the through-channel (45) extends in both mutually opposing tooth tip surfaces (43d) and tooth space bottom surfaces (44d).

5. Axial piston engine according to one of the preceding claims,
**characterized in**
**that** a plurality of through-channels (45) distributed over the periphery are disposed in each case in a tooth tip surface (43d, 44d) and/or tooth space bottom surface (43e, 44e).

6. Axial piston engine according to claim 5,
**characterized in**
**that** a thrust pin (48) is disposed as part of a mechanical penetration and/or connecting apparatus in each of a plurality of through-channels (45) arranged so as to be distributed over the periphery and is preferably longer than the multitooth coupling (19).

7. Axial piston engine according to claim 6,
**characterized in**
**that** the thrust pins (28) are biased by the action of a spring (42) towards a return apparatus (39) for sliding pads (29).

8. Axial piston engine according to claim 6 or 7,
**characterized in**
**that** the shape and size of the cross section of the through-channels (45) are adapted to the shape and size of the cross section of the thrust pins (48).

9. Axial piston engine according to one of claims 6 to 8,
**characterized in**
**that** the through-channels (45) and the thrust pins (48) disposed therein have different cross-sectional shapes.

10. Axial piston engine according to one of claims 6 to 9,
**characterized in**
**that** the thrust pins (48) have a round cross-sectional shape.

11. Axial piston engine according to one of claims 6 to 10,
**characterized in**
**that** a thrust ring (49) is disposed between the ends of the thrust pins (48) remote from the return apparatus (33) and a pressure spring (42) formed in particular by a cylindrical helical spring.

12. Axial piston engine according to claim 11,
**characterized in**
**that** the thrust ring (49) and the thrust pins (48) are of an integral construction.

## Revendications

1. Moteur à pistons axiaux (1) comprenant un boîtier (2) avec un tambour cylindrique (17) et un plateau oblique (26) disposé axialement à côté du tambour, agencés à l'intérieur du compartiment intérieur (4) au boîtier,
dans lequel, dans le tambour cylindrique (17), sont agencés plusieurs perçages à pistons (21) qui s'étendent approximativement parallèlement à l'axe médian de celui-ci, dans lesquels sont guidés des pistons (23) en translation, dont les extrémités de pistons tournées vers le plateau oblique (26) sont appuyées contre le plateau oblique (26),
dans lequel, dans le boîtier (2), un arbre d'entraînement (7) est monté en rotation, relié solidairement en rotation à une partie du moteur par un accouplement à dents multiples (19) comprenant des dents (43a, 44a) et des intervalles interdentaires (43b, 44b) agencés en alternance et régulièrement en direction périphérique et en engrènement mutuel, et
dans lequel, dans la région de l'accouplement à dents multiples (19) est agencé au moins un canal traversant (45) qui s'étend essentiellement parallèlement à l'axe de rotation de l'arbre d'entraînement (7) et d'un côté à l'autre de l'accouplement à dents multiples (19),
**caractérisé en ce que** :
le canal traversant (45) est agencé dans une surface (43b, 44e) au sommet d'une dent et/ou dans une surface qui lui est opposée (44e, 43b) au fond d'un intervalle interdentaire, et **en ce que**
le canal traversant comprend une gorge et débouche vers la surface associée au sommet d'une dent (43b, 44e) et/ou au fond d'un intervalle interdentaire (44e, 43b).

2. Moteur à pistons axiaux selon la revendication 1, **caractérisé en ce que** la forme de section transversale du canal traversant (45) est arrondie ou en forme de U.

3. Moteur à pistons axiaux selon la revendication 1, **caractérisé en ce que** la forme de section transversale du canal traversant (45) est polygonale, par exemple de forme triangulaire ou carrée.

4. Moteur à pistons axiaux selon l'une quelconque des revendications précédentes, **caractérisé en ce que** le canal traversant (45) s'étend dans les deux surfaces mutuellement opposées au sommet d'une dent (43d) et au fond d'un intervalle interdentaire (44d).

5. Moteur à pistons axiaux selon l'une quelconque des revendications précédentes, **caractérisé en ce que** plusieurs canaux traversant (45) sont agencés de façon répartie à la périphérie dans une surface (43d, 44d) au sommet d'une dent et/ou dans une surface (43e, 44e) au fond d'un intervalle interdentaire.

6. Moteur à pistons axiaux selon la revendication 5, **caractérisé en ce que** dans plusieurs canaux traversants (45) agencés de façon répartie sur la périphérie sont agencées des tiges de pression (48) respectives à titre de partie d'un dispositif mécanique de traversée ou de liaison, dont la longueur est de préférence supérieure à l'accouplement à dents multiples (19).

7. Moteur à pistons axiaux selon la revendication 6, **caractérisé en ce que** les tiges de pression (28) sont précontraintes par la force d'un ressort (42) contre un dispositif de rétraction (33) pour des patins coulissants (29).

8. Moteur à pistons axiaux selon la revendication 6 ou 7, **caractérisé en ce que** la forme et la taille de section transversale des canaux traversants (45) sont adaptées à la forme et à la taille de section transversale des tiges de pression (48).

9. Moteur à pistons axiaux selon l'une quelconque des revendications 6 à 8, **caractérisé en ce que** les canaux traversants (45) et les tiges de pression (48) agencées dans ceux-ci présentent des formes de section transversale différentes.

10. Moteur à pistons axiaux selon l'une quelconque des revendications 6 à 9, **caractérisé en ce que** les tiges de pression (48) présentent une forme de section transversale arrondie.

11. Moteur à pistons axiaux selon l'une quelconque des revendications 6 à 10, **caractérisé en ce que**, entre les extrémités des tiges de pression (48) tournées vers le dispositif de rétraction (33) et un ressort de compression (48) formé en particulier par un ressort à boudin, est agencée une bague de pression (49).

12. Moteur à pistons axiaux selon la revendication 11, **caractérisé en ce que** la bague de pression (49) et les tiges de pression (48) sont réalisées d'une seule pièce.
